# EUROPÄISCHE PATENTANMELDUNG

(11) **EP 3 418 426 A2**
(43) Veröffentlichungstag der Anmeldung: **26.12.2018**
(21) Anmeldenummer: 18177396.1
(22) Anmeldetag: 12.06.2018
(51) Int. Cl.: C23C 22/00, C23G 3/00

(54) **AUFNAHMEEINHEIT ZUM AUFNEHMEN EINER ANZAHL VON LÄNGLICHEN KÖRPERN IN EINEM BEHANDLUNGSBECKEN**

(30) Priorität: 19.06.2017 DE 202017103607 U
(71) Anmelder: Hepting, Emil, 78073 Bad Dürrheim (DE); Geiersberger, Rudolf, 4221 Steyregg (AT)
(72) Erfinder: Hepting, Emil, 78073 Bad Dürrheim (DE); Geiersberger, Rudolf, 4221 Steyregg (AT)
(74) Vertreter: Westphal, Mussgnug & Partner Patentanwälte mbB

(57) **Zusammenfassung**

Aufnahmeeinheit zum Aufnehmen einer Anzahl von länglichen Körpern (14) in einem Behandlungsbecken (22) zum Behandeln der Oberfläche der länglichen Körper (14), insbesondere von Rohren (38), mittels eines Behandlungsmediums, welches in das Behandlungsbecken (22) einbringbar ist, wobei die Aufnahmeeinheit (34) zwischen einer Offenstellung, in welcher die länglichen Körper (14) in die Aufnahmeeinheit (34) eingebracht und von der Aufnahmeeinheit (34) entnommen werden können, und einer Schließstellung bewegbar ist, in welcher sie eine die länglichen Körper (14) zumindest teilweise umschließende Leitöffnung (74) für das Behandlungsmedium bildet.

## Beschreibung

Die vorliegende Erfindung betrifft eine Aufnahmeeinheit zum Aufnehmen einer Anzahl von länglichen Körpern in einem Behandlungsbecken zum Behandeln der Oberfläche der länglichen Körper. Weiterhin betrifft die Erfindung ein Behandlungsbecken sowie eine Vorrichtung zum Behandeln der Oberfläche einer Anzahl von länglichen Körpern, insbesondere von Rohren, mittels eines Behandlungsmediums.

Insbesondere zum Korrosionsschutz von Körpern aus Metall werden ihre Oberflächen beispielsweise phosphatiert. Bei der Phosphatierung wird durch eine chemische Reaktionen von metallischen Oberflächen mit wässrigen Phosphat-Lösungen eine Konversionsschicht aus fest haftenden Metallphosphaten gebildet. Damit diese Reaktion möglichst gleichmäßig über die gesamte Oberfläche der Körper stattfinden kann, müssen die Körper vor der eigentlichen Phosphatierung vorbehandelt und nach erfolgter Phosphatierung nachbehandelt werden. Ein Phosphatierungsprozess kann beispielsweise folgende Schritte aufweisen:
Entfetten, Spülen, Beizen, Spülen, Aktivieren, Phosphatieren, Spülen, Neutralisieren und Beseifen.

Einige dieser Schritte, insbesondere das Spülen und das Beizen, werden häufig auch mehrfach hintereinander ausgeführt. Diese Schritte werden in jeweils einem eigenen Behandlungsbecken durchgeführt, in welche ein entsprechendes, flüssiges Behandlungsmedium eingefüllt ist, in das die Körper mittels einer Eintauchvorrichtung eingetaucht und aus welcher die Körper wieder entnommen werden.

In vielen Fällen sind die Körper als längliche Körper ausgestaltet, beispielsweise Stäbe, Stangen oder Rohre. Insbesondere bei der Behandlung der Oberflächen von Rohren wird eine Anzahl von Rohren zu Rohrbündeln zusammengefasst, wobei ein Rohrbündel beispielsweise 7 bis 20 Rohre umfassen kann. Die Rohrbündel werden typischerweise mit mindestens zwei Haltebändern zusammengehalten, welche Aufnahmeösen bilden. Die Eintauchvorrichtung umfasst häufig Kräne, welche über den Behandlungsbecken verfahren werden können. Die Kräne greifen mit entsprechenden Haken in die Aufnahmeösen ein und können so die Rohrbündel von einem Behandlungsbecken zum nächsten überführen.

Das Behandlungsmedium tritt bei den oben genannten Schritten mit der Oberfläche in Wechselwirkung mit dem jeweiligen Behandlungsmedium. Beispielsweise bei einer chemischen Reaktion zwischen dem Behandlungsmedium und der Oberfläche verarmt das Behandlungsmedium in der Umgebung der Oberfläche, so dass die Konzentration des oder der betreffenden Reaktanten in der Umgebung der Oberfläche sinkt. Aufgrund der Verarmung sinkt die Reaktionsgeschwindigkeit, so dass die Verweilzeit der Körper in den Behandlungsbecken erhöht werden muss, was die Kosten der Oberflächenbehandlung erhöht.

Die Verarmung des Behandlungsmediums kann mit einer Bewegung des Behandlungsmediums im Behandlungsbecken verringert werden. Hierzu können Rührer im Behandlungsbecken vorgesehen werden, die allerdings Raum im Behandlungsbecken benötigen und die einen nicht unerheblichen apparativen Aufwand erfordern, so dass die Bereitstellungskosten des Behandlungsbeckens steigen. Zudem verursachen der Betrieb und die Wartung der Rührer weitere Kosten.

Um auch ohne Rührer die Verarmung zu verringern, werden die Rohrbündel mit den Kränen während der Oberflächenbehandlung angehoben und abgesenkt, so dass ein Austausch des Behandlungsmediums erfolgt. Dieses Anheben und Absenken kann der Kranführer nach Erfahrung durchführen oder bei automatisierten Kränen einem vorgegebenen Ablauf folgen. In beiden Fällen wird das Anheben und Absenken rein erfahrungsbasiert und ohne wissenschaftliche Grundlage durchgeführt. Bei Vollkörpern kann mit dieser Vorgehensweise die Verarmung in einem ausreichenden Maße reduziert werden, allerdings eignet sich diese Vorgehensweise bei Rohren nur sehr bedingt, die Verarmung des Behandlungsmediums, welches sich im von den Rohren umschlossenen Hohlraum befindet, wirksam zu verhindern. Mit zunehmender Länge und abnehmendem Durchmesser der Rohre wird es immer schwieriger, die Verarmung in einem ausreichenden Maße zu verringern. Entsprechend lang muss die Verweilzeit gewählt werden.

Aufgabe einer Ausführungsform der vorliegenden Erfindung ist es daher, die Verarmung des Behandlungsmediums auch dann zu verringern, wenn die Oberfläche von länglichen Körpern und insbesondere von Rohren behandelt werden sollen.

Diese Aufgabe wird mit den in den Ansprüchen 1, 6, 8 und 12 angegebenen Merkmalen gelöst. Vorteilhafte Ausführungsformen sind Gegenstand der Unteransprüche.

Eine Ausführungsform der Erfindung betrifft eine Aufnahmeeinheit zum Aufnehmen einer Anzahl von länglichen Körpern in einem Behandlungsbecken zum Behandeln der Oberfläche der länglichen Körper, insbesondere von Rohren, mittels eines Behandlungsmediums, welches in das Behandlungsbecken einbringbar ist, wobei die Aufnahmeeinheit zwischen einer Offenstellung, in welcher die länglichen Körper in die Aufnahmeeinheit eingebracht und von der Aufnahmeeinheit entnommen werden können, und einer Schließstellung bewegbar ist, in welcher sie eine die länglichen Körper zumindest teilweise umschließende Leitöffnung für das Behandlungsmedium bildet.

Unter einem länglichen Körper soll ein Körper verstanden werden, welcher in eine der drei Raumachsen eine deutlich größere Erstreckung aufweist als in die beiden übrigen Raumachsen. Wenn ein Körper eine fünfmal größere Erstreckung in eine Raumachse als in die übrigen beiden Raumachsen aufweist, soll bereits ein länglicher Körper vorliegen.

Die vorschlagsgemäße Aufnahmeeinheit kann in einem Behandlungsbecken angeordnet werden, in welcher die Oberfläche einer Anzahl von länglichen Körpern, insbesondere die Oberfläche von Rohren, behandelt werden kann. In der Offenstellung der Aufnahmeeinheit können die länglichen Körper, insbesondere ein Rohrbündel, in die Aufnahmeeinheit eingebracht werden. In der Schließstellung werden die länglichen Körper von der Aufnahmeeinheit soweit umschlossen, dass eine Leitöffnung gebildet wird.

Wie eingangs erwähnt, werden bei Behandlungsbecken ohne die vorschlagsgemäße Aufnahmeeinheit die Rohrbündel mittels eines Krans im Behandlungsmedium bewegt, um die Verarmung zu verringern. Dies setzt voraus, dass der Kran während der gesamten Oberflächenbehandlung mit dem Rohrbündel verbunden ist. Er kann daher während der Oberflächenbehandlung nicht für andere Zwecke, beispielsweise zum Transportieren von anderen Rohrbündeln, eingesetzt werden. Mithilfe der vorschlagsgemäßen Aufnahmeeinheit können die Rohrbündel im Behandlungsbecken fixiert werden, so dass der Kran während der Oberflächenbehandlung nicht mit dem Rohrbündel verbunden sein muss und zu anderen Zwecken und damit effektiver eingesetzt werden kann.

Weiterhin bewirkt die von der Aufnahmeeinheit in der Schließstellung gebildete Leitöffnung eine Führung der Strömung des Behandlungsmediums relativ zu den länglichen Körpern, so dass die Verarmung auch bei der Oberflächenbehandlung von Rohren in einem ausreichenden Maß reduziert werden kann, ohne dass hierzu ein Rührer notwendig ist oder die Rohrbündel mittels eines Krans während der Oberflächenbehandlung bewegt werden müssen.

Nach Maßgabe einer weiteren Ausführungsform weist die Aufnahmeeinheit ein fest im Behandlungsbecken angeordnetes oder anordenbares erstes Teil und zumindest ein zwischen der Offenstellung und der Schließstellung bewegbar am ersten Teil befestigtes zweites Teil auf. In dieser Ausführungsform kann die gesamte Aufnahmeeinheit innerhalb des Behandlungsbeckens angeordnet werden, so dass keine Veränderungen am Behandlungsbecken selbst vorgenommen werden müssen. So ist es nicht notwendig, Durchführungen durch die Wandung des Behandlungsbeckens vorzusehen, um bewegliche Komponenten der Aufnahmeeinheit zu lagern. Der konstruktive Mehraufwand zum Ausstatten eines Behandlungsbeckens mit der vorschlagsgemäßen Aufnahmeeinheit wird somit gering gehalten. Auch lassen sich bestehende Behandlungsbecken mit einem verhältnismäßig geringen Aufwand mit der Aufnahmeeinheit nach dieser Ausführungsform nachrüsten.

In einer weitergebildeten Ausführungsform kann das erste Teil einen Aufnahmeausschnitt mit einer Aufnahmeöffnung bilden, über welche der längliche Körper in die Aufnahmeöffnung einbringbar ist, und das zweite Teil kann in der Schließstellung die Aufnahmeöffnung verschließen. In dieser Ausführungsform wird die Leitöffnung sowohl vom ersten Teil als auch vom zweiten Teil gebildet. In dieser Ausbildung kann das Behandlungsmedium mit einfachen Mitteln so geleitet werden, dass eine Verarmung des Behandlungsmediums in einem ausreichenden Maß verhindert wird.

Bei einer weitergebildeten Ausführungsform kann das zweite Teil drehbar am ersten Teil befestigt und insbesondere aufgrund der beim Einbringen der länglichen Körper in den Aufnahmeausschnitt auf das zweite Teil wirkenden Kraft in die Schließstellung drehbar sein. Wenn beispielsweise ein Rohrbündel in den Aufnahmeausschnitt eingebracht wird, bewirkt die vom Rohrbündel auf das zweite Teil aufgebrachte Kraft eine Drehung des zweiten Teils von der Offenstellung in die Schließstellung. Folglich sind keine zusätzlichen Antriebsvorrichtungen notwendig, um das zweite Teil von der Offenstellung in die Schließstellung zu bewegen. Der apparative Aufwand der Aufnahmeeinheit und folglich des Behandlungsbeckens wird hierdurch gering gehalten.

Eine weitergebildete Ausführungsform zeichnet sich dadurch aus, dass das zweite Teil derart am ersten Teil befestigt ist, dass das zweite Teil einen Betätigungsabschnitt und einen Rückstellabschnitt aufweist, wobei die länglichen Körper beim Einbringen in den Aufnahmeausschnitt mit dem Betätigungsabschnitt zusammenwirken und der Rückstellabschnitt das zweite Teil in die Offenstellung zurückstellt, wenn die länglichen Körper nicht mit Betätigungsabschnitt zusammenwirken. Der Rückstellabschnitt kann beispielsweise eine Feder umfassen, allerdings kann das zweite Teil nach Art eines zweiseitigen Hebels drehbar am ersten Teil befestigt sein, wobei der Rückstellabschnitt in der Schließstellung ein größeres Drehmoment bereitstellt als der Betätigungsabschnitt, wenn kein länglicher Körper in den Aufnahmeausschnitt eingebracht ist. Insofern befindet sich das zweite Teil in der Schließstellung nicht im Gleichgewicht, so dass es sich in die Offenstellung dreht, wenn kein länglicher Körper in den Aufnahmeausschnitt eingebracht ist. Dies kann mithilfe einer entsprechenden Masseverteilung innerhalb des zweiten Teils realisiert werden. In dieser Ausführungsform wird die Rückstellung in die Offenstellung vom zweiten Teil selbst bewirkt, so dass kein separates Rückstellmittel benötigt wird, wodurch der konstruktive Aufwand gering gehalten wird.

Eine Ausgestaltung der Erfindung betrifft ein Behandlungsbecken zum Behandeln der Oberfläche einer Anzahl von länglichen Körpern, insbesondere von Rohren, mittels eines Behandlungsmediums, welches in das Behandlungsbecken einbringbar ist, umfassend eine Anzahl von im Behandlungsbecken angeordneten Aufnahmeeinheiten nach einer der vorherigen Ausführungsformen zum Aufnehmen der länglichen Körper im Behandlungsbecken,.

Die technischen Effekte und Vorteile, die sich mit dem vorschlagsgemäßen Behandlungsbecken erreichen lassen, entsprechen denjenigen, die für die vorliegende Aufnahmeeinheit erörtert worden sind. Zusammenfassend sei darauf hingewiesen, dass eine Verarmung des Behandlungsmediums in der Umgebung der zu behandelnden Oberflächen der länglichen Körper, insbesondere der Rohre, verringert werden kann, ohne dass die Verwendung von Rührern oder Kränen notwendig ist. Folglich kann der apparative Aufbau des Behandlungsbeckens gering gehalten und/oder der Kran während der Oberflächenbehandlung für andere Zwecke verwendet werden.

Nach Maßgabe einer weiteren Ausgestaltung liegt insbesondere der Rückstellabschnitt der Aufnahmeeinheit in der Offenstellung an einer Wandung des Behandlungsbeckens an. Da Behandlungsbecken über zumindest eine Wandung verfügen, sind keine weiteren Bauteile notwendig, um die Offenstellung klar festzulegen. Der apparative Aufwand wird hierdurch gering gehalten.

Eine Ausbildung der Erfindung betrifft eine Vorrichtung zum Behandeln der Oberfläche einer Anzahl von länglichen Körpern, insbesondere von Rohren, mittels eines Behandlungsmediums, umfassend ein Behandlungsbecken zum Aufnehmen des Behandlungsmediums, ein Fördermittel zum Fördern des Behandlungsmediums in das Behandlungsbecken, und eine Anzahl von im Behandlungsbecken angeordneten Aufnahmeeinheiten nach einem der zuvor erörterten Ausführungsformen zum Aufnehmen der länglichen Körper im Behandlungsbecken, wobei die Aufnahmeeinheit zwischen einer Offenstellung, in welcher die länglichen Körper in die Aufnahmeeinheit eingebracht und von der Aufnahmeeinheit entnommen werden können, und einer Schließstellung bewegbar ist, in welcher sie eine die länglichen Körper zumindest teilweise umschließende Leitöffnung für das Behandlungsmedium bildet.

Die technischen Effekte und Vorteile, die sich mit der vorschlagsgemäßen Vorrichtung erreichen lassen, entsprechen denjenigen, die für die vorliegende Aufnahmeeinheit erörtert worden sind. Zusammenfassend sei darauf hingewiesen, dass eine Verarmung des Behandlungsmediums in der Umgebung der zu behandelnden Oberflächen der länglichen Körper, insbesondere der Rohre, verringert werden kann, ohne dass die Verwendung von Rührern oder Kränen notwendig ist, um eine Relativbewegung zwischen dem Behandlungsmedium und den länglichen Körpern zu erzeugen. Folglich kann der apparative Aufbau des Behandlungsbeckens gering gehalten und/oder der Kran während der Oberflächenbehandlung für andere Zwecke verwendet werden.

Eine weitere Ausbildung zeichnet sich dadurch aus, dass das Behandlungsbecken eine erste Stirnwand und eine zweite Stirnwand aufweist, im Behandlungsbecken zumindest eine Zuführleitung ausgehend von der ersten Stirnwand in Richtung der zweiten Stirnwand verläuft, und das Fördermittel mit der Zuführleitung kommuniziert, so dass das Behandlungsmedium durch die Zuführleitung in Richtung der zweiten Stirnwand förderbar ist.

Wie bereits erörtert, soll die Oberflächenbehandlung von länglichen Körpern und insbesondere von Rohren verbessert werden. Daher weisen die Behandlungsbecken in der Draufsicht typischerweise eine rechteckige Form auf. In dieser Ausbildung ist zumindest eine Zuführleitung im Behandlungsbecken angeordnet, welche von der ersten Stirnwand des Behandlungsbeckens in Richtung der zweiten Stirnwand verläuft und in einem mehr oder weniger großen Abstand vor der zweiten Stirnwand endet. Folglich tritt das Behandlungsmedium mit einer auf die zweite Stirnwand gerichteten Strömung in das Behandlungsbecken ein und wird von der zweiten Stirnwand zur ersten Stirnwand umgelenkt. Auch die länglichen Körper und insbesondere die Rohre sind so im Behandlungsbecken angeordnet, dass sie mit ihrer Längsachse im Wesentlichen parallel zur Zuführleitung verlaufen. Das von der zweiten Stirnwand umgelenkte Behandlungsmedium strömt daher im Wesentlichen entlang der Längsachse der Rohre. Diese so gerichtete Strömung bewirkt eine besonders weitreichende Reduzierung der Verarmung des Behandlungsmediums in der Umgebung der zu behandelnden Oberflächen der länglichen Körper.

Eine weitere Ausbildung ist dadurch gekennzeichnet, dass die Aufnahmeeinheit ein fest im Behandlungsbecken angeordnetes erstes Teil und zumindest ein zwischen der Offenstellung und der Schließstellung bewegbar am ersten Teil befestigtes zweites Teil aufweist und die Zuführleitung das erste Teil durchläuft. Das fest im Behandlungsbecken montierte erste Teil kann für die Befestigung der Zuführleitung im Behandlungsbecken verwendet werden, so dass keine zusätzlichen Maßnahmen zum Befestigen der Zuführleitung im Behandlungsbecken erforderlich sind, wodurch der apparative Aufwand gering gehalten wird. Weiterhin wird die Strömung des Behandlungsmediums vom ersten Teil solange nicht gestört, bis dass das Behandlungsmedium die Zuführleitung verlässt. Folglich kann das Behandlungsmedium gezielt insbesondere durch die Leitöffnung geführt werden.

In einer weiteren Ausbildung kann im Behandlungsbecken eine Umlenkeinrichtung angeordnet sein, welche eine Ein- und Austrittswand und eine Prallwand umfasst, wobei die Ein- und Austrittswand eine Anzahl von Durchtrittsöffnungen aufweist, und die Zuführleitung über die Ein- und Austrittswand in die Umlenkeinrichtung mündet und das durch die Zuführleitung in die Umlenkeinrichtung geförderte Behandlungsmedium von der Prallwand umgelenkt wird und die Umlenkeinrichtung über die Durchtrittsöffnungen der Ein- und Austrittswand wieder verlässt. Es bietet sich an, die Umlenkeinrichtung benachbart oder angrenzend zur zweiten Stirnwand anzuordnen. Die Prallwand kann von der zweiten Stirnwand gebildet werden. Mithilfe der Umlenkeinrichtung kann die Strömung des Behandlungsmediums gezielt geführt werden. Die Anzahl und die Anordnung der Durchtrittsöffnungen kann an die Anzahl und die Anordnung der zu behandelnden länglichen Körper und insbesondere der Rohre angepasst werden. Infolgedessen kann das aus der Umlenkeinrichtung austretende Behandlungsmedium gezielt auf die Rohre gerichtet werden, so dass die Verarmung besonders effektiv verhindert werden kann.

Eine Ausgestaltung der Erfindung betrifft eine Umlenkeinrichtung zum Umlenken eines Behandlungsmediums in einem Behandlungsbecken einer Vorrichtung zum Behandeln der Oberfläche einer Anzahl von länglichen Körpern, insbesondere von Rohren, mittels des Behandlungsmediums, welches in das Behandlungsbecken einbringbar ist, wobei die Umlenkeinrichtung eine Ein- und Austrittswand und eine Prallwand umfasst und die Ein- und Austrittswand eine Anzahl von Durchtrittsöffnungen weist und das Behandlungsmedium über die Ein- und Austrittswand in die Umlenkeinrichtung förderbar ist, von der Prallwand umlenkbar ist und die Umlenkeinrichtung über die Durchtrittsöffnungen der Ein- und Austrittswand wieder verlassen kann. Die Strömung des Behandlungsmediums innerhalb des Behandlungsbeckens lässt sich mithilfe der Umlenkeinrichtung so lenken, dass eine Verarmung des Behandlungsmediums in der Umgebung der zu behandelnden Oberflächen spürbar verringert wird.

Beispielhafte Ausführungsformen der Erfindung werden im Folgenden unter Bezugnahme auf die beigefügten Zeichnungen näher erläutert. Es zeigen
- Figur 1: eine prinzipielle Draufsicht auf eine Anlage mit einer Anzahl von Behandlungsbecken zum Behandeln der Oberfläche von länglichen Körpern,
- Figur 2a): ein erfindungsgemäßes Behandlungsbecken anhand einer Draufsicht,
- Figur 2b): ein erster Ausschnitt des in Figur 2a) dargestellte Behandlungsbeckens anhand einer perspektivischen Darstellung,
- Figur 2c): ein zweiter Ausschnitt des in Figur 2a) dargestellte Behandlungsbeckens anhand einer perspektivischen Darstellung,
- Figur 2d): eine nicht maßstabsgerechte vergrößerte Darstellung des in Figur 2a) gekennzeichneten Ausschnitte X,
- Figur 2e): eine Schnittdarstellung entlang der in Figur 2d) gekennzeichneten Schnittebene B-B,
- Figur 3a): eine vorschlagsgemäße Aufnahmeeinheit in der Offenstellung anhand einer Seitenansicht, und
- Figur 3b): die in Figur 3a) dargestellte Aufnahmeeinheit in der Schließstellung, ebenfalls anhand einer Seitenansicht.

Figur 1 zeigt eine prinzipielle Draufsicht auf eine Anlage 10 mit einer Anzahl von Behandlungsbecken 12 nach dem Stand der Technik zum Behandeln der Oberfläche von länglichen Körpern 14. Im dargestellten Beispiel umfasst die Anlage 10 insgesamt elf Behandlungsbecken 12₁ - 12₁₁, wobei die Anzahl je nach der Art der Oberflächenbehandlung höher oder niedriger sein kann. Die Behandlungsbecken 12 sind mit einem der in dem Behandlungsbecken 12 durchzuführenden Oberflächenbehandlung entsprechenden, typischerweise flüssigen Behandlungsmedium gefüllt.

Die Anlage 10 umfasst einen auf dem Boden bewegbaren Förderwagen 16, mit dem eine Anzahl der zu behandelnden länglichen Körper 14 bewegt werden können. Weiterhin umfasst die Anlage 10 einen Kran 18, der oberhalb der Behandlungsbecken 12 verfahren werden kann.

Die zu behandelnden länglichen Körper 14 werden auf nicht dargestellte Weise auf den Förderwagen 16 geladen, der dann in eine Übergabeposition verfahren wird, in welcher der Kran 18 die länglichen Körper 14 ergreifen kann. Anschließend wird der Kran 18 so verfahren, dass er die länglichen Körper 14 in das erste Behandlungsbecken 12₁ eintauchen kann. Der Kran 18 bleibt solange über dem ersten Behandlungsbecken 12₁ stehen, bis dass die Oberflächenbehandlung im ersten Behandlungsbecken 12₁ abgeschlossen ist. Um eine Relativbewegung zwischen dem Behandlungsmedium und den länglichen Körpern 14 zu ermöglichen, werden die länglichen Körper 14 mit dem Kran 18 innerhalb des Behandlungsmediums angehoben und abgesenkt.

Nach abgeschlossener Behandlung entnimmt der Kran 18 die länglichen Körper 14 aus dem ersten Behandlungsbecken 12₁. Der Kran 18 wird so verfahren, dass er die länglichen Körper 14 in das zweite Behandlungsbecken 12₂ eintauchen kann. Dieser Vorgang wird solange wiederholt, bis dass die zu behandelnden länglichen Körper 14 alle Behandlungsbecken 12 durchlaufen haben. Für die gesamte Behandlungszeit bleibt der Kran 18 mit den länglichen Körpern 14 verbunden. Anschließend werden die fertig behandelten länglichen Körper 14 mit dem Kran 18 wieder auf den Förderwagen 16 gegeben und beispielsweise verpackt und verschickt. Dabei kann ein nicht dargestellter weiterer Förderwagen 16 vorgesehen sein, welcher die fertig behandelten länglichen Körper 14 am elften Behandlungsbecken 12₁₁ übernimmt, so dass der andere Förderwagen 16 bereits eine neue Anzahl von weiteren länglichen Körpern 14 herantransportieren kann.

In Figur 2a) ist eine erfindungsgemäße Vorrichtung 20 zum Behandeln der Oberfläche von länglichen Körpern 36 mit einem erfindungsgemäßen Behandlungsbecken 22 anhand einer Draufsicht dargestellt. Das Behandlungsbecken 22 ist in den Figuren 2b) und 2c) zudem ausschnittsweise perspektivisch dargestellt.

Das erfindungsgemäße Behandlungsbecken 22 weist eine Wandung 24 auf, welche eine erste Stirnwand 26 und eine zweite Stirnwand 28 umfasst. Weiterhin umfasst die Wandung 24 eine erste Seitenwand 30 und eine zweite Seitenwand 32. Innerhalb des Behandlungsbeckens 22 sind insgesamt sieben Aufnahmeeinheiten 34₁ - 34₇ angeordnet, von denen jeweils eine in den Figuren 3a) und 3b) separat dargestellt ist. Wie insbesondere aus der Figur 2c) zu erkennen, dienen die Aufnahmeeinheiten 34 zur Aufnahme einer Anzahl von länglichen Körpern 36, in diesem Fall von zwanzig Rohren 38, die auf nicht dargestellte Weise zu einem Rohrbündel 40 zusammengefasst sind.

Weiterhin umfasst die Vorrichtung 20 zwei Fördermittel 42, welche als Pumpen 44 ausgebildet sind und mit denen ein Behandlungsmedium in das Behandlungsbecken 22 gefördert werden kann. Die beiden Fördermittel 42 sind vor der ersten Stirnwand 26 außerhalb des Behandlungsbeckens 22 angeordnet. Im Behandlungsbecken 22 sind insgesamt zwei Zuführleitungen 46 angeordnet, welche die erste Stirnwand 26 durchlaufen und sich ausgehend von der ersten Stirnwand 26 zur zweiten Stirnwand 28 erstrecken. Die beiden Zuführleitungen 46 kommunizieren mit jeweils einem der Fördermittel 42 und münden in eine Umlenkeinrichtung 48, welche angrenzend zur zweiten Stirnwand 28 im Behandlungsbecken 22 angeordnet ist, wie insbesondere aus der Figur 2d) zu erkennen ist.

Die in Figur 2e) separat dargestellte Umlenkeinrichtung 48 umfasst eine Prallwand 50 und eine Ein- und Austrittswand 52. Die Zuführleitungen 46 durchdringen die Ein- und Austrittswand 52. Zudem weist die Ein- und Austrittswand 52 eine Anzahl von Durchtrittsöffnungen 54 auf.

In den Figuren 3a) und 3b) ist jeweils eine der erfindungsgemäßen Aufnahmeeinheiten 34 separat dargestellt. Neben der ersten Stirnwand 26, der zweiten Stirnwand 28 sowie der ersten Seitenwand 30 und der zweiten Seitenwand 32 umfasst die Wandung 24 des Behandlungsbeckens 22 noch einen Boden 56.

Die Aufnahmeeinheit 34 umfasst ein erstes Teil 58, welches fest im Behandlungsbecken 22 montiert ist und bündig mit der ersten Seitenwand 30, der zweiten Seitenwand 32 und dem Boden 56 der Wandung 24 abschließt. Weiterhin weist das erste Teil 58 einen Aufnahmeausschnitt 60 auf, der im dargestellten Beispiel in etwa V-förmig mit einem kreisbogenförmigen Grund 62 ausgestaltet ist und eine vom Boden 56 wegweisende Aufnahmeöffnung 64 bildet.

Zudem umfasst die Aufnahmeeinheit 34 zwei zweite Teile 66, welche um eine Drehachse T drehbar am ersten Teil 58 befestigt sind. Auf der einen Seite der Drehachse T bildet das zweite Teil 66 einen Betätigungsabschnitt 68 und auf der anderen Seite einen Rückstellabschnitt 70.

In Figur 3a) befindet sich die Aufnahmeeinheit 34 in der Offenstellung. Der Rückstellabschnitt 70 ist im Vergleich zum Betätigungsabschnitt 68 so ausgestaltet, dass er ein größeres Drehmoment bereitstellt als der Betätigungsabschnitt 68, solange keine äußere Kraft auf den Betätigungsabschnitt 68 aktiv aufgebracht wird. Dies kann durch eine entsprechende Verteilung der Masse innerhalb des zweiten Teils 66 in Bezug zur Drehachse T realisiert werden. Aufgrund des Drehmoments stellt sich das zweite Teil 66 selbsttätig in die in Figur 3a) dargestellte Offenstellung, solange keine Kraft aktiv auf den Betätigungsabschnitt 68 aufgebracht wird. Die Offenstellung ist dadurch festgelegt, dass der Betätigungsabschnitt 68 an einer der Seitenwände 30, 32 der Wandung 24 des Behandlungsbeckens 22 zur Anlage kommt. In der Offenstellung überstreicht der Betätigungsabschnitt 68 den Aufnahmeausschnitt 60. Mit anderen Worten greift der Betätigungsabschnitt 68 in der Offenstellung in eine entlang einer senkrecht zu der in den Figuren 3a) und 3b) verlaufenden Richtung gedachten Verlängerung des Aufnahmeausschnitts 60 ein.

Über die Aufnahmeöffnung 64 können die Rohre 38 in den Aufnahmeausschnitt 60 eingebracht werden. Dadurch, dass der Aufnahmeausschnitt 60 vom Betätigungsabschnitt 68 überstrichen wird, kommt der Betätigungsabschnitt 68 beim Einbringen mit den Rohren 38 in Kontakt, wodurch eine Kraft auf den Betätigungsabschnitt 68 wirkt und das zweite Teil 66 um die Drehachse T in die Schließstellung gedreht wird, welche in Figur 3b) dargestellt ist.

Wie bereits erwähnt, weist der Aufnahmeausschnitt 60 einen kreisbogenförmigen Grund 62 auf. Auch die beiden zweiten Teile 66 weisen jeweils einen kreisbogenförmigen Abschnitt 72 auf. Sowohl der kreisbogenförmige Grund 62 als auch die kreisbogenförmigen Abschnitte 72 sind so bemessen, dass in der Schließstellung eine kreisförmige Leitöffnung 74 gebildet wird, welche die Rohre 38 vollständig umgreift.

Weiterhin ist aus den Figuren 3a) und 3b) zu erkennen, dass im ersten Teil 58 insgesamt zwei Durchgangsöffnungen 76 vorgesehen sind, durch welche jeweils eine der Zuführleitungen 46 durchgeführt und festgelegt werden kann.

Die erfindungsgemäße Vorrichtung 20 wird wie folgt betrieben: Das Behandlungsbecken 22 wird mit dem entsprechenden Behandlungsmedium gefüllt. Das Rohrbündel 40 wird mittels des Krans 18 in das Behandlungsbecken 22 und folglich in das Behandlungsmedium eintaucht, wobei das Rohrbündel 40 in den Aufnahmeausschnitt 60 der sich in der Offenstellung befindenden Aufnahmeeinheit 34 eingebracht wird, wie aus Figur 3a) erkennbar. Das Rohrbündel 40 wird soweit abgesenkt, bis dass die unteren Rohre 38 auf dem Grund 62 des Aufnahmeausschnitts 60 aufliegen. Die Aufnahmeeinheit 34 wird dabei in die Schließstellung gestellt, die in Figur 3b) gezeigt. Der Kran 18 kann dann vom Rohrbündel 40 getrennt werden.

Mittels der Pumpe 44 wird das Behandlungsmedium aus einem nicht dargestellten Ablauf aus dem Behandlungsbecken 22 gesaugt und durch die Zuführleitung 46 in die Umlenkeinrichtung 48 gefördert. Dort trifft das Behandlungsmedium wie in Figur 2e) dargestellt auf die Prallwand 50, wird umgelenkt und verlässt die Umlenkeinrichtung 48 über die Durchtrittsöffnungen 54 und tritt in das Behandlungsbecken 22 ein. Die Durchtrittsöffnungen 54 sind vorzugsweise so angeordnet, dass sie mit den Rohren 38 fluchten, wenn sie sich in der in Figur 3b) gezeigten Position befinden und sich die Aufnahmeeinheit 34 in der Schließstellung befindet. Auch kann die Anzahl, die Anordnung und die Größe der Durchtrittsöffnungen 54 so gewählt werden, dass sie den in die Aufnahmeeinheit 34 eingebrachten Rohren 38 entspricht, so dass jedem Rohr 38 eine Durchtrittsöffnung 54 zugeordnet werden kann.

Wie aus Figur 3b) erkennbar, versperren das erste Teil 58 und das zweite Teil 66 der Aufnahmeeinheit 34 das Behandlungsbecken 22 mit Ausnahme der Leitöffnung 74 vollständig. Das Behandlungsmedium kann die Aufnahmeeinheit 34 daher nur entlang der Leitöffnung 74 durchströmen, in welcher die Rohre 38 angeordnet sind. Folglich wird die Strömung des Behandlungsmediums so gerichtet, dass die Rohre 38 besonders gut um- und durchströmt werden. Die Fördermittel 42 werden dabei so angesteuert, dass sich in den Rohren 38 eine turbulente Strömung ausbildet, welche einen besonders guten Stofftransport zwischen der zu behandelnden Oberfläche und dem Behandlungsmedium ermöglicht und eine Verarmung des Behandlungsmediums weitgehend beseitigt. Die erfindungsgemäße Vorrichtung 20 lässt sich besonders gut für Rohre 38 mit einem Durchmesser von 20 bis 200 mm und einer Länge von 3 bis 20 m einsetzen. Eine turbulente Strömung wird in Rohren 38 ab einer Reynoldszahl Re von ca. 2300 erreicht. Die hierzu notwendigen Strömungsgeschwindigkeiten des Behandlungsmediums in den Rohren 38 hängen vom Durchmesser und der Länge der jeweiligen Rohre 38 ab.

Aufgrund des verbesserten Stofftransports kann die Verweilzeit der Rohre 38 in einem Behandlungsbecken 22 um bis zu 30% gegenüber dem Stand der Technik gesenkt werden. Wenn eine Anzahl von den erfindungsgemäßen Vorrichtungen 20 zu einer Anlage 10 gemäß der Figur 1 zusammengefasst wird, kann der Kran 18 deutlich effektiver eingesetzt werden, da er nicht, wie im Stand der Technik notwendig, während der gesamten Oberflächenbehandlung mit dem Rohrbündel 40 verbunden bleiben muss und daher während der gesamten Oberflächenbehandlung nicht bewegt werden kann. Folglich kann eine Anlage 10, welche die erfindungsgemäßen Vorrichtungen 20 aufweist, deutlich effektiver betrieben werden als es bislang der Fall ist.

### Bezugszeichenliste

- 10: Anlage
- 12₁ - 12₁₁: Behandlungsbecken
- 14: länglicher Körper
- 16: Förderwagen
- 18: Kran

- 20: Vorrichtung
- 22: Behandlungsbecken
- 24: Wandung
- 26: erste Stirnwand
- 28: zweite Stirnwand
- 30: erste Seitenwand
- 32: zweite Stirnwand
- 34, 34₁ - 34₇: Aufnahmeeinheit
- 36: länglicher Körper
- 38: Rohr

- 40: Rohrbündel
- 42: Fördermittel
- 44: Pumpe
- 46: Zuführleitung
- 48: Umlenkeinrichtung

- 50: Prallwand
- 52: Ein- und Austrittswand
- 54: Durchtrittsöffnung
- 56: Boden
- 58: erstes Teil

- 60: Aufnahmeausschnitt
- 62: kreisbogenförmiger Grund
- 64: Aufnahmeöffnung
- 66: zweites Teil
- 68: Betätigungsabschnitt

- 70: Rückstellabschnitt
- 72: kreisbogenförmiger Abschnitt
- 74: Leitöffnung
- 76: Durchgangsöffnung

- T: Drehachse

## Patentansprüche

1. Aufnahmeeinheit zum Aufnehmen einer Anzahl von länglichen Körpern (14) in einem Behandlungsbecken (22) zum Behandeln der Oberfläche der länglichen Körper (14), insbesondere von Rohren (38), mittels eines Behandlungsmediums, welches in das Behandlungsbecken (22) einbringbar ist, wobei die Aufnahmeeinheit (34) zwischen einer Offenstellung, in welcher die länglichen Körper (14) in die Aufnahmeeinheit (34) eingebracht und von der Aufnahmeeinheit (34) entnommen werden können, und einer Schließstellung bewegbar ist, in welcher sie eine die länglichen Körper (14) zumindest teilweise umschließende Leitöffnung (74) für das Behandlungsmedium bildet.

2. Aufnahmeeinheit nach Anspruch 1,
**dadurch gekennzeichnet, dass** die Aufnahmeeinheit (34) ein fest im Behandlungsbecken (22) angeordnetes oder anordenbares erstes Teil (58) und zumindest ein zwischen der Offenstellung und der Schließstellung bewegbar am ersten Teil (58) befestigtes zweites Teil (66) aufweist.

3. Aufnahmeeinheit nach Anspruch 2,
**dadurch gekennzeichnet, dass** das erste Teil (58) einen Aufnahmeausschnitt (60) mit einer Aufnahmeöffnung (64) bildet, über welche der längliche Körper (14) in die Aufnahmeöffnung (64) einbringbar ist, und das zweite Teil (66) in der Schließstellung die Aufnahmeöffnung (64) verschließt.

4. Aufnahmeeinheit nach Anspruch 3,
**dadurch gekennzeichnet, dass** das zweite Teil (66) drehbar am ersten Teil (58) befestigt ist und insbesondere aufgrund der beim Einbringen der länglichen Körper (14) in den Aufnahmeausschnitt (60) auf das zweite Teil (66) wirkenden Kraft in die Schließstellung drehbar ist.

5. Aufnahmeeinheit nach Anspruch 4,
**dadurch gekennzeichnet, dass** das zweite Teil (66) derart am ersten Teil (58) befestigt ist, dass das zweite Teil (66) einen Betätigungsabschnitt (68) und einen Rückstellabschnitt (70) aufweist, wobei die länglichen Körper (14) beim Einbringen in den Aufnahmeausschnitt (60) mit dem Betätigungsabschnitt (68) zusammenwirken und der Rückstellabschnitt (70) das zweite Teil (66) in die Offenstellung zurückstellt, wenn die länglichen Körper (14) nicht mit Betätigungsabschnitt (68) zusammenwirken.

6. Behandlungsbecken (22) zum Behandeln der Oberfläche einer Anzahl von länglichen Körpern (14), insbesondere von Rohren (38), mittels eines Behandlungsmediums, welches in das Behandlungsbecken (22) einbringbar ist, umfassend eine Anzahl von im Behandlungsbecken (22) angeordneten Aufnahmeeinheiten (34) nach einem der Ansprüche 1 bis 5 zum Aufnehmen der länglichen Körper (14) im Behandlungsbecken (22).

7. Behandlungsbecken (22) nach Anspruch 6,
**dadurch gekennzeichnet, dass** insbesondere der Rückstellabschnitt (70) der Aufnahmeeinheit (34) in der Offenstellung an einer Wandung (24) des Behandlungsbeckens (22) anliegt.

8. Vorrichtung zum Behandeln der Oberfläche einer Anzahl von länglichen Körpern (14), insbesondere von Rohren (38), mittels eines Behandlungsmediums, umfassend
- ein Behandlungsbecken (22) zum Aufnehmen des Behandlungsmediums,
- ein Fördermittel (42) zum Fördern des Behandlungsmediums in das Behandlungsbecken (22), und
- eine Anzahl von im Behandlungsbecken (22) angeordneten Aufnahmeeinheiten (34) nach einem der Ansprüche 1 bis 5 zum Aufnehmen der länglichen Körper (14) im Behandlungsbecken (22), wobei die Aufnahmeeinheit (34) zwischen einer Offenstellung, in welcher die länglichen Körper (14) in die Aufnahmeeinheit (34) eingebracht und von der Aufnahmeeinheit entnommen werden können, und einer Schließstellung bewegbar ist, in welcher sie eine die länglichen Körper (14) zumindest teilweise umschließende Leitöffnung (74) für das Behandlungsmedium bildet.

9. Vorrichtung nach Anspruch 8,
**dadurch gekennzeichnet, dass**
- das Behandlungsbecken (22) eine erste Stirnwand (26) und eine zweite Stirnwand (28) aufweist,
- im Behandlungsbecken (22) zumindest eine Zuführleitung (46) ausgehend von der ersten Stirnwand (26) in Richtung der zweiten Stirnwand (28) verläuft, und
- das Fördermittel (42) mit der Zuführleitung (46) kommuniziert, so dass das Behandlungsmedium durch die Zuführleitung (46) in Richtung der zweiten Stirnwand (26 28) förderbar ist.

10. Vorrichtung nach Anspruch 9,
**dadurch gekennzeichnet, dass**
- die Aufnahmeeinheit (34) ein fest im Behandlungsbecken (22) angeordnetes erstes Teil (58) und zumindest ein zwischen der Offenstellung und der Schließstellung bewegbar am ersten Teil (58) befestigtes zweites Teil (66) aufweist und
- die Zuführleitung (46) das erste Teil (58) durchläuft.

11. Vorrichtung nach einem der Ansprüche 9 oder 10,
**dadurch gekennzeichnet, dass**
- im Behandlungsbecken (22) eine Umlenkeinrichtung (48) angeordnet ist, welche eine Ein- und Austrittswand (52) und eine Prallwand (50) umfasst, wobei die Ein- und Austrittswand (52) eine Anzahl von Durchtrittsöffnungen (54) aufweist, und
- die Zuführleitung (46) über die Ein- und Austrittswand (52) in die Umlenkeinrichtung (48) mündet und das durch die Zuführleitung (46) in die Umlenkeinrichtung (48) geförderte Behandlungsmedium von der Prallwand (50) umgelenkt wird und die Umlenkeinrichtung (48) über die Durchtrittsöffnungen (54) der Ein- und Austrittswand (52) wieder verlässt.

12. Umlenkeinrichtung zum Umlenken eines Behandlungsmediums in einem Behandlungsbecken (22) einer Vorrichtung (20) zum Behandeln der Oberfläche einer Anzahl von länglichen Körpern (14), insbesondere von Rohren (38), mittels des Behandlungsmediums, welches in das Behandlungsbecken (22) einbringbar ist, wobei
- die Umlenkeinrichtung (48) eine Ein- und Austrittswand (52) und eine Prallwand (50) umfasst und die Ein- und Austrittswand (52) eine Anzahl von Durchtrittsöffnungen (54) weist und
- das Behandlungsmedium über die Ein- und Austrittswand (52) in die Umlenkeinrichtung (48) förderbar ist, von der Prallwand (50) umlenkbar ist und die Umlenkeinrichtung (48) über die Durchtrittsöffnungen (54) der Ein- und Austrittswand (52) wieder verlassen kann.
